# EUROPÄISCHE PATENTSCHRIFT

(11) **EP 1 943 164 B1**
(45) Veröffentlichungstag und Bekanntmachung des Hinweises auf die Patenterteilung: **30.09.2009**
(21) Anmeldenummer: 06805417.0
(22) Anmeldetag: 12.10.2006
(51) Int. Cl.: B65D 83/14

(54) **SPRÜHDOSE**
AEROSOL CONTAINER
BOMBE AEROSOL

(30) Priorität: 13.10.2005 DE 102005049400
(43) Veröffentlichungstag der Anmeldung: 16.07.2008
(73) Patentinhaber: Motip Dupli GmbH, 74855 Hassmersheim (DE)
(72) Erfinder: TORRANO, Vittorio, 74842 Billigheim-Alfeld (DE)
(74) Vertreter: Ullrich & Naumann
(86) Internationale Anmeldenummer: PCT/DE2006/001801
(87) Internationale Veröffentlichungsnummer: WO 2007/042013

(56) Entgegenhaltungen:
- EP-A1- 0 482 319
- WO-A-84/01355
- US-A- 3 134 577
- US-A- 3 240 391

## Beschreibung

Die vorliegende Erfindung betrifft eine Sprühdose mit einem ersten Behälter für eine erste Substanz und einem in dem ersten Behälter angeordneten zweiten Behälter für eine zweite Substanz, wobei dem zweiten Behälter eine von außerhalb des ersten Behälters betätigbare Öffnungseinrichtung für den zweiten Behälter zugeordnet ist, so dass ein Vermischen und/oder Reagieren der ersten und der zweiten Substanz zur Bildung eines Sprühguts einleitbar ist.

Sprühdosen der eingangs genannten Art sind aus der Praxis bekannt und existieren in unterschiedlichen Ausführungsformen. Dabei weist der erste Behälter für das Sprühgut üblicherweise einen das obere Ende des Behälters abschließenden Dombereich mit einem vorzugsweise integrierten Ventil auf. Auf das Ventil ist ein Sprühkopf aufsetzbar, der zur Betätigung des Ventils und zum Versprühen des Sprühguts dient.

Sprühdosen der eingangs genannten Art werden heutzutage in den unterschiedlichsten Bereichen eingesetzt. Beispielsweise werden Sprühdosen bei Lackreparaturen beschädigter Kraftfahrzeuglacke verwendet. Andererseits werden Sprühdosen auch im Bereich bildender Kunst eingesetzt. Je nach Einsatz sind dabei unterschiedliche Anforderungen an das Sprühgut gestellt.

Aus der US-A-3 134 577 ist eine Dose mit einem äußeren Behälter und einem in dem äußeren Behälter angeordneten inneren Behälter bekannt. Diese Dose weist eine Öffnungseinrichtung für den inneren Behälter auf, die wenigstens ein Schneidwerkzeug zum Aufschneiden des inneren Behälters entlang seines Umfangs aufweist.

Aus der US-A-3 240 391 ist eine Sprühdose bekannt, bei der ebenfalls ein erster Behälter einen in dem ersten Behälter angeordneten zweiten Behälter aufweist. Dem zweiten Behälter ist eine von außerhalb des ersten Behälters betätigbare Öffnungseinrichtung für den zweiten Behälter zugeordnet.

Bei der gattungsgemäßen Sprühdose ist in einem ersten, letztendlich den sichtbaren Körper der Sprühdose bildenden ersten Behälter für eine erste Substanz ein zweiter Behälter für eine zweite Substanz angeordnet. Man kann hierbei auch von einem System aus Dose und darin angeordneter Innendose sprechen. Vor dem Einsatz der Sprühdose ist nun die erste Substanz mit der zweiten Substanz zu vermischen und/oder zur Reaktion zu bringen, so dass letztendlich das ausbringbare Sprühgut gebildet ist. Dabei kann beispielsweise die erste Substanz aus einem Lack und die zweite Substanz aus einem Härter bestehen, die zur Vermeidung eines vorzeitigen Aushärtens des Sprühguts erst kurz vor dem Ausbringen des Sprühguts zusammengeführt werden dürfen. Die bekannte Sprühdose dient ganz allgemein zur Aufnahme beliebiger, erst kurz vor dem Ausbringen zusammenzuführender Substanzen und/oder Komponenten.

Zur Einleitung des Vermischens und/oder Reagierens der ersten und der zweiten Substanz ist bei der bekannten Sprühdose der zweite Behälter mittels einer Öffnungseinrichtung öffenbar, die einen Dorn zum Hineinstoßen und Aufreißen des zweiten Behälters aufweist. Die zweite Substanz kann nach Betätigung der Öffnungseinrichtung in die erste Substanz einströmen.

Bei der bekannten Sprühdose ist jedoch problematisch, dass der Vermischungs- und/oder Reaktionsvorgang zwischen den beiden Substanzen häufig nur sehr unvollständig ist, da aus dem mittels des Dorns aufgerissenen zweiten Behälter meistens nur ein Teil der zweiten Substanz in die erste Substanz einströmt. Häufig verbleibt eine nicht unerhebliche Menge an zweiter Substanz ungenutzt in dem zweiten Behälter. Dies führt dazu, dass meist eine wesentlich größere Menge an zweiter Substanz in dem zweiten Behälter vorzusehen ist, als zur Bereitstellung des gewünschten Sprühguts eigentlich erforderlich ist. Dabei wird berücksichtigt, dass eben ein großer Teil der zweiten Substanz im zweiten Behälter ungenutzt verbleibt. Dies ist äußerst unwirtschaftlich und führt zu erhöhter Umweltbelastung und/oder erhöhten Entsorgungskosten bei der Entsorgung der verbrauchten Sprühdose.

Der vorliegenden Erfindung liegt daher die Aufgabe zugrunde, eine Sprühdose der eingangs genannten Art anzugeben, bei der eine besonders sichere Betätigung des Schneidwerkzeugs mit konstruktiv einfachen Mitteln realisiert ist.

Erfindungsgemäß wird die voranstehende Aufgabe durch eine Sprühdose mit den Merkmalen des Patentanspruches 1 gelöst. Danach ist die Sprühdose der eingangs genannten Art derart ausgestaltet und weitergebildet, dass die Öffnungseinrichtung mindestens ein Schneidwerkzeug zum Aufschneiden des zweiten Behälters entlang seines Umfangs aufweist, dass das Schneidwerkzeug mit einem Zugmittel gekoppelt ist, so dass das Schneidwerkzeug durch Ziehen des Zugmittels relativ zum ersten und/oder zweiten Behälter in eine Wandung des zweiten Behälters einschneidet, dass sich das Zugmittel durch einen Boden des ersten und/oder zweiten Behälters hindurch erstreckt, dass am Boden des zweiten Behälters eine eine Gleitfläche aufweisende Führung für das Schneidwerkzeug angeordnet ist und dass das Schneidwerkzeug während des Ziehens des Zugmittels durch Gleiten entlang der Gleitfläche in Richtung Wandung des zweiten Behälters aufrichtbar ist.

Bei der erfindungsgemäßen Sprühdose weist die Öffnungseinrichtung mindestens ein Schneidwerkzeug zum Aufschneiden des zweiten Behälters entlang seines Umfangs auf. Bei der erfindungsgemäßen Sprühdose wird also nicht lediglich ein unkontrolliertes Einbringen eines Lochs oder Aufreißen des zweiten Behälters mittels eines Dorns realisiert, sondern ein wesentlich weitergehendes Aufschneiden des zweiten Behälters entlang seines Umfangs. Hierdurch ist ein effektiver Vermischungs- und/oder Reaktionsvorgang der ersten und der zweiten Substanz ermöglicht. Dabei ist eine nahezu vollständige Nutzung der im zweiten Behälter angeordneten zweiten Substanz zur Bereitstellung des Sprühguts gewährleistet. Mit anderen Worten ist ein erheblich vereinfachtes Austreten der zweiten Substanz aus dem zweiten Behälter realisiert. Dies spart nicht nur die Anordnung überschüssiger zweiter Substanz im zweiten Behälter sondern auch Kosten bei der Entsorgung oder bei einem Recycling ein.

Zur sicheren Führung des Schneidwerkzeugs während des Aufschneidens des zweiten Behälters ist am Boden des zweiten Behälters eine eine Gleitfläche aufweisende Führung für das Schneidwerkzeug angeordnet. Des Weiteren ist das Schneidwerkzeug vor dem Aufschneiden des zweiten Behälters noch in einer Art Ruheposition innerhalb des zweiten Behälters angeordnet. Zum Aufschneiden des zweiten Behälters wird dann das Zugmittel nach außen gezogen. Hierbei wird das Schneidwerkzeug während des Ziehens des Zugmittels durch Gleiten entlang der Gleitfläche in Richtung Wandung des zweiten Behälters aufgerichtet. Durch weiteres Ziehen an dem Zugmittel kann das Schneidwerkzeug die Wandung des zweiten Behälters durchstoßen oder in die Wandung des zweiten Behälters einschneiden. Erst hierdurch ist das Schneidwerkzeug in eine aktive Stellung gebracht.

Schließlich ist mit der erfindungsgemäßen Sprühdose eine Sprühdose angegeben, bei der eine sichere Betätigung des Schneidwerkzeugs mit konstruktiv einfachen Mitteln realisiert ist.

Weiterhin im Hinblick auf eine sichere Betätigung des Schneidwerkzeugs könnte sich das Zugmittel vom Innenbereich des zweiten Behälters bis in den Außenbereich des ersten Behälters erstrecken. Hierdurch ist eine einfache Betätigung des Zugmittels von außerhalb der Sprühdose gewährleistet.

Im Konkreten könnte das Schneidwerkzeug am im Innenbereich des zweiten Behälters angeordneten Ende des Zugmittels angeordnet sein. Das Schneidwerkzeug ist damit quasi fernbedienbar.

Zur sicheren und einfachen Betätigung der Öffnungseinrichtung könnte am im Außenbereich des ersten Behälters angeordneten Ende des Zugmittels ein Griffelement angeordnet sein. Dabei könnte das Griffelement an einem mit dem Zugmittel gekoppelten Sockel angeordnet sein. Hierdurch ist eine sichere Wirkverbindung des Griffelements mit dem Zugmittel gewährleistet.

Im Hinblick auf eine konstruktiv besonders einfache Ausgestaltung könnte das Griffelement ringförmig ausgebildet sein. Das Griffelement könnte weiterhin in einer in dem Sockel ausgebildeten Nut angeordnet und in dieser Nut verschwenkbar sein. Hierdurch ist ein Wegklappen des Griffelements bei Nichtbenutzung und insbesondere beim Transport der Sprühdose ermöglicht. Dies spart Transportvolumen.

Im Hinblick auf eine sichere Betätigung des Schneidwerkzeugs könnte das Zugmittel um seine Längsachse drehbar sein. Hierdurch ist ein Drehen des am Ende des Zugmittels angeordneten Schneidwerkzeugs um quasi 360° ermöglicht. Damit ist ein Aufschneiden des zweiten Behälters entlang seines gesamten Umfangs ermöglicht.

Im Hinblick auf eine besonders sichere Betätigung des Schneidwerkzeugs könnte das Zugmittel als Stab oder Stift ausgebildet sein. Hierdurch ist eine besonders sichere Übertragung einer Drehung des Zugmittels auf das Schneidwerkzeug gewährleistet.

Zur sicheren Betätigung des Schneidwerkzeugs könnte am Boden des zweiten Behälters ein Führungselement für das Zugmittel angeordnet sein, durch welches sich das Zugmittel hindurch erstreckt Dabei könnte das Führungselement in Form einer Hülse ausgebildet sein.

Im Hinblick auf eine besonders effektive Nutzung der zweiten Substanz könnte das Zugmittel um mehr als 360° gedreht werden, so dass ein vollständiges Abtrennen eines Teils eines zweiten Behälters von einem verbleibenden Rest des zweiten Behälters ermöglicht ist. Der Nutzer der Sprühdose spürt diesen Zustand des vollständig abgetrennten Teils des zweiten Behälters aufgrund des geringeren Widerstands beim Drehen des Zugmittels, da das Schneidwerkzeug in diesem Zustand keinen Schneidwiderstand mehr erfährt.

Das Aufschneiden des zweiten Behälters erfolgt somit durch eine kombinierte Bewegung eines Herausziehens des Zugmittels in Richtung der Längsachse des Zugmittels und eines Drehens des Zugmittels um seine Längsachse in gewünschtem Ausmaß. Diese beiden Bewegungen können hintereinander oder gleichzeitig durchgeführt werden. Hierzu ist eine Ausgestaltung der Führung für das Schneidwerkzeug im Wesentlichen als Ringscheibe besonders günstig. Dabei spielt es keine Rolle, in weicher Drehwinkelposition das Schneidwerkzeugs sich beim Einschneiden in die Wandung des zweiten Behälters gerade befindet.

Hierzu könnte die Gleitfläche in besonders praktischer Weise zur Längsachse des Zugmittels geneigt sein, wodurch ein besonders sicheres Aufrichten des Schneidwerkzeugs realisiert ist. Des Weiteren könnte die Gleitfläche hierzu im Wesentlichen konisch entlang des Umfangs der Führung oder der Ringscheibe ausgebildet sein. Hierbei ist immer ein sicheres Aufrichten des Schneidwerkzeugs gewährleistet, und zwar in jeder Drehwinkelposition des Zugmittels bzw. Schneidwerkzeugs relativ zur Längsachse des Zugmittels.

Bei dem oben beschriebenen Aufschneidevorgang des zweiten Behälters ist das Schneidwerkzeug nach vollständigem Aufschneiden des zweiten Behälters entlang seines Umfangs im Wesentlichen frei drehbar. Hierdurch liegt ein quasi mechanischvisueller Indikator für die Aktivierung des Vermischens und/oder Reagierens der ersten und der zweiten Substanz vor.

Bei einer konstruktiv besonders einfachen Ausgestaltung könnte das Schneidwerkzeug als Messer mit vorzugsweise einer Spitze und bezüglich der Spitze beidseits angeordneter Schneide ausgebildet sein. Hierdurch ist einerseits ein sicheres Einschneiden in die Wandung des zweiten Behälters und andererseits ein wahlweises Aufschneiden des zweiten Behälters in beiden Drehrichtungen ermöglicht.

Bei einer weiter konkreten Ausgestaltung der Sprühdose könnte das Schneidwerkzeug zum Aufschneiden des zweiten Behälters entlang seines gesamten Umfangs ausgebildet sein. Diesbezüglich ist die Stabilität und Festigkeit des Schneidwerkzeugs entsprechend hoch zu wählen.

Weiterhin im Hinblick auf ein besonders sicheres und zuverlässiges Aufschneiden des zweiten Behälters könnte der zum Aufschneiden des zweiten Behälters vorgesehene Bereich der Wandung des zweiten Behälters schwächer als andere Bereiche der Wandung des zweiten Behälters ausgebildet sein. Mit anderen Worten könnte der aufzuschneidende Bereich des zweiten Behälters als eine Art Sollbruchstelle ausgebildet sein, die das Aufschneiden mittels des Schneidwerkzeugs erleichtert.

Das Schneidwerkzeug könnte bei einer besonders einfachen Ausgestaltung ein einzelnes Messer aufweisen. Es könnte jedoch auch beispielsweise zwei Messer aufweisen, die in entgegengesetzten Richtungen radial von dem Zugmittel abragen. Im Konkreten könnten die Messer um einen Winkel von 180° bezüglich der Längsachse des Zugmittels zueinander versetzt angeordnet sein. Dies hätte den Vorteil, dass das vollständige Aufschneiden des zweiten Behälters entlang seines gesamten Umfangs bereits nach einer Drehung des Zugmittels um einen Drehwinkel von 180° realisiert wäre. Entsprechend könnte das Schneidwerkzeug auch mehr als zwei Messer aufweisen, die in gleichem Winkelabstand zueinander angeordnet sein könnten. Bei einer derartigen Anordnung von beispielsweise drei oder vier Messern könnte dann eine Drehung des Zugmittels um 120° oder 90° ausreichen, um ein vollständiges Aufschneiden des zweiten Behälters entlang seines Umfangs zu gewährleisten.

Als Behälter der erfindungsgemäßen Sprühdose kommen insbesondere im Wesentlichen zylinderförmige Behälter in Frage. Es könnten jedoch auch anders geformte Behälter eingesetzt werden.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer perspektivischen Seitenansicht, teilweise aufgebrochen, ein Ausführungsbeispiel einer erfindungsgemäßen Sprühdose,
- Fig. 2: in einer schematischen Seitenansicht und in einer Schnittdarstellung entlang der Linie A-A das Ausführungsbeispiel aus Fig. 1 im Transport- oder Ruhezustand und
- Fig. 3: in einer schematischen Seitenansicht und in einer Schnittdarstellung entlang der Linie B-B das Ausführungsbeispiel aus Fig. 1 mit heraus- gezogenem Zugmittel und eingeschnittener Wandung des zweiten Be- hälters.

Fig. 1 zeigt in einer perspektivischen Seitenansicht, teilweise aufgebrochen, ein Ausführungsbeispiel einer erfindungsgemäßen Sprühdose. Die Sprühdose weist einen ersten Behälter 1 für eine erste Substanz und einen in dem ersten Behälter 1 angeordneten zweiten Behälter 2 für eine zweite Substanz auf, wobei dem zweiten Behälter 2 eine von außerhalb des ersten Behälters 1 betätigbare Öffnungseinrichtung 3 für den zweiten Behälter 2 zugeordnet ist. Durch Öffnen des zweiten Behälters 2 mittels der Öffnungseinrichtung 3 wird ein Vermischen und/oder Reagieren der ersten und der zweiten Substanz zur Bildung eines aus der Sprühdose ausbringbaren Sprühguts eingeleitet. Mit anderen Worten ist nach dem Öffnen des zweiten Behälters 2 ein Ausströmen der zweiten Substanz in die erste Substanz ermöglicht.

Im Hinblick auf eine günstige Herstellung bei einfacher Entsorgung oder vereinfachtem Recycling weist die Öffnungseinrichtung 3 mindestens ein Schneidwerkzeug 4 zum Aufschneiden des zweiten Behälters 2 entlang seines Umfangs auf. Hierdurch ist ein sichereres Öffnen des zweiten Behälters 2 und damit ein sichereres Vermischen und/oder Reagieren der ersten und der zweiten Substand gewährleistet. Dabei verbleibt nahezu keine Menge der zweiten Substanz mehr in dem zweiten Behälter 2, so dass nahezu die gesamte Menge an zweiter Substanz mit der ersten Substanz vermischt und/oder zur Reaktion gebracht werden kann.

Die Fig. 2 und 3 zeigen jeweils in einer schematischen Seitenansicht und in einer Schnittdarstellung entlang der Linie A-A und entlang der Linie B-B das Ausführungsbeispiel aus Fig. 1. Dabei zeigt Fig. 2 das Ausführungsbeispiel im Transport- oder Ruhezustand. Genauer gesagt ist dabei ein mit dem Schneidwerkzeug 4 gekoppeltes Zugmittel 5 in den zweiten Behälter 2 eingeschoben. Zum Aufschneiden des zweiten Behälters 2 wird das Schneidwerkzeug 4 mittels Ziehen des Zugmittels 5 relativ zum ersten und zweiten Behälter 1 und 2 aus seiner Ruheposition in eine Wandung des zweiten Behälters 2 hineingezogen, wobei das Schneidwerkzeug 4 in die Wandung des zweiten Behälters 2 einschneidet. Dieser eingeschnittene Zustand ist in Fig. 3 gezeigt.

Wie in den Fig. 2 und 3 gezeigt, erstreckt sich das Zugmittel 5 vom Innenbereich 6 des zweiten Behälters 2 bis in den Außenbereich des ersten Behälters 1. Dabei ist das Schneidwerkzeug 4 am im Innenbereich 6 des zweiten Behälters 2 angeordneten Ende des Zugmittels 5 angeordnet.

Am im Außenbereich des ersten Behälters 1 angeordneten Ende des Zugmittels 5 ist ein Griffelement 7 angeordnet, das an einem mit dem Zugmittel 5 gekoppelten Sockel 8 angeordnet ist. Der Sockel 8 ist ein im Wesentlichen zylinderförmiges Adapterteil, das auf das Zugmittel 5 aufgeschraubt ist. Das Griffelement 7 ist ringförmig ausgebildet und in einer in dem Sockel 8 ausgebildeten Nut gelagert. Das Zugmittel 5 ist als Stift ausgebildet, der um seine Längsachse drehbar ist.

Durch Drehen des Zugmittels 5 nach dem Einschneiden in die Wandung des zweiten Behälters 2 oder gleichzeitig mit diesem Einschneiden wird der zweite Behälter 2 entlang seines Umfangs aufgeschnitten. Mit anderen Worten kann der obere Teil des Behälters 2 vollständig vom unteren Teil des Behälters 2 abgetrennt werden, was ein sicheres Zusammenführen der ersten Substanz und der zweiten Substanz gewährleistet.

Das Zugmittel 5 erstreckt sich durch einen Boden des ersten und zweiten Behälters 1 und 2 hindurch, wobei am Boden des zweiten Behälters 2 ein Führungselement 9 für das Zugmittel 5 angeordnet ist, durch welches sich das Zugmittel 5 hindurch erstreckt.

Am Boden des zweiten Behälters 2 ist weiterhin eine Führung 11 für das Schneidwerkzeug 4 angeordnet, welche eine letztendlich um die Führung 11 verlaufende Gleitfläche 10 aufweist. Die Gleitfläche 10 ist zur Längsachse des Zugmittels 5 hin geneigt, wodurch eine im Wesentlichen konisch entlang des Umfangs der Führung 11 ausgebildete Gleitfläche 10 gebildet ist. Die Führung 11 ist als Ringscheibe ausgebildet, die um das Führungselement 9 angeordnet ist oder mit dem Führungselement 9 gekoppelt ist.

Während des Ziehens des Zugmittels 5 aus der Sprühdose heraus gleitet das in Ruheposition befindliche Schneidwerkzeug 4 entlang der Gleitfläche 10 und wird hierdurch in Richtung Wandung des zweiten Behälters 2 aufgerichtet, bis das Schneidwerkzeug 4 in die Wandung des zweiten Behälters 2 einschneidet. Dieser Einschneidevorgang kann in jeder Drehwinkelposition des Zugmittels 5 und damit des Schneidwerkzeugs 4 erfolgen.

Das Schneidwerkzeug 4 ist als Messer mit einer Spitze und bezüglich der Spitze beidseits angeordneter Schneide 12 ausgebildet. Das Schneidwerkzeug 4 ist zum Aufschneiden des zweiten Behälters 2 entlang seines gesamten Umfangs und in beide Drehrichtungen bezüglich des Zugmittels 5 ausgebildet.

Am oberen Ende der in den Fig. 1 bis 3 gezeigten Sprühdose ist ein Ventil zum Ausbringen des Sprühguts angeordnet.

Hinsichtlich weiterer vorteilhafter Ausgestaltungen und Weiterbildungen der erfindungsgemäßen Lehre wird zur Vermeidung von Wiederholungen einerseits auf den allgemeinen Teil der Beschreibung und andererseits auf die beigefügten Patentansprüche verwiesen.

Abschließend sei ganz besonders hervorgehoben, dass das zuvor rein willkürlich gewählte Ausführungsbeispiel lediglich zur Erörterung der erfindungsgemäßen Lehre dient, diese jedoch nicht auf dieses Ausführungsbeispiel einschränkt.

## Patentansprüche

1. Sprühdose mit einem ersten Behälter (1) für eine erste Substanz und einem in dem ersten Behälter (1) angeordneten zweiten Behälter (2) für eine zweite Substanz, wobei dem zweiten Behälter (2) eine von außerhalb des ersten Behälters (1) betätigbare Öffnungseinrichtung (3) für den zweiten Behälter (2) zugeordnet ist, so dass ein Vermischen und/oder Reagieren der ersten und der zweiten Substanz zur Bildung eines Sprühguts einleitbar ist,
**dadurch gekennzeichnet, dass** die Öffnungseinrichtung (3) mindestens ein Schneidwerkzeug (4) zum Aufschneiden des zweiten Behälters (2) entlang seines Umfangs aufweist, dass das Schneidwerkzeug (4) mit einem Zugmittel (5) gekoppelt ist, so dass das Schneidwerkzeug (4) durch Ziehen des Zugmittels (5) relativ zum ersten und/oder zweiten Behälter (1, 2) in eine Wandung des zweiten Behälters (2) einschneidet, dass sich das Zugmittel (5) durch einen Boden des ersten und/oder zweiten Behälters (1, 2) hindurch erstreckt, dass am Boden des zweiten Behälters (2) eine eine Gleitfläche (10) aufweisende Führung (11) für das Schneidwerkzeug (4) angeordnet ist und dass das Schneidwerkzeug (4) während des Ziehens des Zugmittels (5) durch Gleiten entlang der Gleitfläche (10) in Richtung Wandung des zweiten Behälters (2) aufrichtbar ist.

2. Sprühdose nach Anspruch 1, **dadurch gekennzeichnet, dass** sich das Zugmittel (5) vom Innenbereich (6) des zweiten Behälters (2) bis in den Außenbereich des ersten Behälters (1) erstreckt.

3. Sprühdose nach Anspruch 1 oder 2, **dadurch gekennzeichnet, dass** das Schneidwerkzeug (4) am im Innenbereich (6) des zweiten Behälters (2) angeordneten Ende des Zugmittels (5) angeordnet ist.

4. Sprühdose nach einem der Ansprüche 1 bis 3, **dadurch gekennzeichnet, dass** das Zugmittel (5) um seine Längsachse drehbar ist.

5. Sprühdose nach einem der Ansprüche 1 bis 4, **dadurch gekennzeichnet, dass** das Zugmittel (5) als Stab oder Stift ausgebildet ist.

6. Sprühdose nach Anspruch 1 bis 5, **dadurch gekennzeichnet, dass** die Führung (11) im Wesentlichen als Ringscheibe ausgebildet ist.

7. Sprühdose nach einem der Ansprüche 1 bis 6, **dadurch gekennzeichnet, dass** die Gleitfläche (10) zur Längsachse des Zugmittels (5) geneigt ist.

8. Sprühdose nach einem der Ansprüche 1 bis 7, **dadurch gekennzeichnet, dass** die Gleitfläche (10) im Wesentlichen konisch entlang des Umfangs der Führung (11) oder der Ringscheibe ausgebildet ist.

9. Sprühdose nach einem der Ansprüche 1 bis 8, **dadurch gekennzeichnet, dass** das Schneidwerkzeug (4) zum Aufschneiden des zweiten Behälters (2) entlang seines gesamten Umfangs ausgebildet ist.

10. Sprühdose nach einem der Ansprüche 1 bis 9, **dadurch gekennzeichnet, dass** der zum Aufschneiden des zweiten Behälters (2) vorgesehene Bereich der Wandung des zweiten Behälters (2) schwächer als andere Bereiche der Wandung des zweiten Behälters (2) ausgebildet ist.

## Claims

1. Spray can having a first container (1) for a first substance and a second container (2), arranged in the first container (1), for a second substance, an opening device (3) for the second container (2), which opening device (3) can be operated from outside the first container (1), being associated with the second container (2) so that a mixing and/or reaction of the first and the second substance can be initiated to form a spray material,
**characterised in that** the opening device (3) has at least one cutting tool (4) for cutting open the second container (2) along its circumference, **in that** the cutting tool (4) is coupled with a pulling means (5) so that the cutting tool (4) cuts into a wall of the second container (2) by the pulling of the pulling means (5) relative to the first and/or second container (1, 2), **in that** the pulling means (5) extends through a base of the first and/or second container (1, 2), **in that** a guide (11) for the cutting tool (4), which guide (11) has a slide face (10), is arranged at the base of the second container (2), and **in that** the cutting tool (4), during the pulling of the pulling means (5), can be raised by sliding along the slide face (10) in the direction towards the wall of the second container (2).

2. Spray can according to claim 1, **characterised in that** the pulling means (5) extends from the inner region (6) of the second container (2) as far as the outer region of the first container (1) .

3. Spray can according to claim 1 or 2, **characterised in that** the cutting tool (4) is arranged at that end of the pulling means (5) which is arranged in the inner region (6) of the second container (2).

4. Spray can according to any one of claims 1 to 3, **characterised in that** the pulling means (5) is rotatable about its longitudinal axis.

5. Spray can according to any one of claims 1 to 4, **characterised in that** the pulling means (5) is in the form of a rod or pin.

6. Spray can according to claims 1 to 5, **characterised in that** the guide (11) is substantially in the form of an annular plate.

7. Spray can according to any one of claims 1 to 6, **characterised in that** the slide face (10) is inclined relative to the longitudinal axis of the pulling means (5).

8. Spray can according to any one of claims 1 to 7, **characterised in that** the slide face (10) is in a substantially conical form along the circumference of the guide (11) or the annular plate.

9. Spray can according to any one of claims 1 to 8, **characterised in that** the cutting tool (4) is in a form for cutting open the second container (2) along its entire circumference.

10. Spray can according to any one of claims 1 to 9, **characterised in that** the region of the wall of the second container (2) provided for the cutting-open of the second container (2) is constructed to be weaker than other regions of the wall of the second container (2).

## Revendications

1. Bombe aérosol avec un premier récipient (1) pour une première substance et un second récipient (2) disposé dans le premier (1) pour une seconde substance, le second récipient (2) étant pourvu d'un dispositif d'ouverture (3) pour le second récipient (2), actionnable depuis l'extérieur du premier récipient (1) de façon à initier un mélange et/ou une réaction de la première et de la seconde substance pour former un produit à pulvériser,
**caractérisée en ce que** le dispositif d'ouverture (3) présente au moins un outil coupant (4) pour découper le second récipient le long de sa périphérie, que l'outil coupant (4) est couplé à un moyen de traction (5) de façon que, en tirant le moyen de traction (5) par rapport un premier et/ou au second récipient (1,2), l'outil coupant (4) découpe une paroi du second récipient (2), que le moyen de traction (5) s'étend à travers un fond du premier et/ou du second récipient (1,2), qu'un guidage (11) présentant une surface de glissement (10) pour l'outil coupant (4) est disposé au fond du second récipient (2) et que l'outil coupant (4) peut être dirigé par glissement le long de la surface de glissement (10) en direction de la paroi du second récipient (2) lorsque le moyen de traction (5) est tiré.

2. Bombe aérosol selon la revendication 1, **caractérisée en ce que** le moyen de traction (5) s'étend depuis la zone interne (6) du second récipient (2) jusque dans la zone externe du premier récipient (1).

3. Bombe aérosol selon la revendication 1 ou 2, **caractérisée en ce que** l'outil coupant (4) est disposé à l'extrémité du moyen de traction (5) disposée dans la zone interne (6) du second récipient (2).

4. Bombe aérosol selon l'une des revendications 1 à 3, **caractérisée en ce que** le moyen de traction (5) peut tourner autour de son axe longitudinal.

5. Bombe aérosol selon l'une des revendications 1 à 4, **caractérisée en ce que** le moyen de traction (5) est réalisé sous forme de barre ou de tige.

6. Bombe aérosol selon l'une des revendications 1 à 5, **caractérisée en ce que** le guidage (11) est réalisé sous forme de disque annulaire.

7. Bombe aérosol selon l'une des revendications 1 à 6, **caractérisée en ce que** la surface de glissement (10) est inclinée par rapport à l'axe longitudinal du moyen de traction (5).

8. Bombe aérosol selon l'une des revendications 1 à 7, **caractérisée en ce que** la surface de glissement (10) est essentiellement conique le long de la périphérie du guidage (11) ou du disque annulaire.

9. Bombe aérosol selon l'une des revendications 1 à 8, **caractérisée en ce que** l'outil coupant (4) est conformé pour découper le second récipient (2) le long de toute sa périphérie.

10. Bombe aérosol selon l'une des revendications 1 à 8, **caractérisée en ce que** la zone de la paroi du second récipient (2) prévue pour découper le second récipient (2) est réalisée plus faible que d'autres zones de la paroi du second récipient (2).
